# EUROPÄISCHE PATENTSCHRIFT

(11) **EP 4 140 361 B1**
(45) Veröffentlichungstag und Bekanntmachung des Hinweises auf die Patenterteilung: **04.03.2026**
(21) Anmeldenummer: 22191014.4
(22) Anmeldetag: 18.08.2022
(51) Int. Cl.: A47C 1/024, A47C 7/50

(54) **SCHWENKBESCHLAG EINES SITZMÖBELS ZUM VERSTELLEN EINES FUSSTEILS UND SITZMÖBEL MIT VERSTELLBAREM FUSSTEIL**
PIVOTING FITTING OF A CHAIR FOR ADJUSTING A FOOT PART AND CHAIR WITH ADJUSTABLE FOOT PART
FERRURE PIVOTANTE D'UN SIÈGE PERMETTANT DE RÉGLER UNE PARTIE PIED ET SIÈGE POURVU DE PARTIE PIED RÉGLABLE

(30) Priorität: 31.08.2021 DE 102021122430
(43) Veröffentlichungstag der Anmeldung: 01.03.2023
(73) Patentinhaber: Lusch GmbH, 33184 Altenbeken (DE)
(72) Erfinder: THORWESTEN, Andreas, 33161 Hövelhof (DE)
(74) Vertreter: Cohausz & Florack

(56) Entgegenhaltungen:
- EP-B1- 3 965 616
- CN-A- 111 820 648
- DE-U1- 202018 104 073
- US-A1- 2016 029 800
- US-A1- 2019 061 569
- US-A1- 2019 082 850
- US-A1- 2019 216 221
- US-B2- 10 376 060

## Beschreibung

Die Erfindung betrifft ein Sitzmöbel mit einem Schwenkbeschlag zum Verstellen eines Fußteils von einer eingezogenen Nichtgebrauchsstellung in eine ausgefahrene Gebrauchsstellung, mit einem Montageabschnitt zur Montage an einem Chassis des Sitzmöbels, mit einem Fußteilabschnitt zur Montage des Fußteils, mit einem Fußteilbeschlag zum Verstellen des Fußteils, wobei der Fußteilabschnitt einen in der Gebrauchsstellung vorderen und in der Nichtgebrauchsstellung hinteren Fußteilverbindungsschwenkbereich und einen in der Gebrauchsstellung hinteren und in der Nichtgebrauchsstellung vorderen Fußteilverbindungskippbereich aufweist, wobei der Fußteilverbindungsschwenkbereich und der Fußteilverbindungskippbereich über einen Stellhebel und einen Steuerhebel des Fußteilbeschlags gehalten und gegeneinander verstellbar sind und wobei sich der Stellhebel und der Steuerhebel während des gesamten Verstellens von der Nichtgebrauchsstellung in die Gebrauchsstellung und zurück in einem gemeinsamen, sich wenigstens über 20 cm in Längsrichtung des Schwenkbeschlags erstreckenden Längsabschnitt in einer Richtung senkrecht zum Stellhebel und/oder zum Steuerhebel benachbart zueinander erstreckend angeordnet sind. Ferner betrifft die Erfindung ein Sitzmöbel mit einem Chassis, zwei Seitenwangen und wenigstens einem Schwenkbeschlag, wobei der Schwenkbeschlag über einen Montageabschnitt am Chassis montiert ist und wobei die Seitenwangen über eine ortsfeste und durchgehende Blende verbunden sind.

Schwenkbeschläge zum Verstellen von Fußteilen von Sitzmöbeln sind bereits in unterschiedlichen Ausgestaltungen bekannt. Typischerweise kann das Fußteil entsprechender Sitzmöbel in eine Nichtgebrauchsstellung unterhalb des Sitzes des Sitzmöbels positioniert werden. Aus dieser Position lässt sich das Fußteil dann nach vorne und oben in eine Gebrauchsstellung verstellen, in der der Benutzer des Fußteils seine Füße oder Beine auf dem Fußteil ablegen kann. Die Schwenkbeschläge zum Verstellen des Fußteils werden über einen Montageabschnitt an einem Chassis des Sitzmöbels montiert. Das Chassis ist dabei eine tragende Struktur des Sitzmöbels, gegenüber der das Fußteil relativ zu verstellen ist. In einer einfachen Ausgestaltung des Sitzmöbels umfasst das Chassis Seitenwangen, die auf dem Boden aufstehen können. Dann bietet es sich an, den bedarfsweise plattenförmig ausgebildeten Montageabschnitt an einer Seitenwange des Chassis festzulegen. Meist sind zwei Schwenkbeschläge an den gegenüberliegenden Seiten des Chassis oder den gegenüberliegenden Seitenwangen festgelegt. So kann ein Kippen des Fußteils vermieden und ein robusteres Fußteil bereitgestellt werden.

Das Fußteil ist bei den bekannten Schwenkbeschlägen an einem Fußteilabschnitt festgelegt, wobei das Fußteil durch wenigstens ein mit einem Bezug bezogenes, insbesondere gepolstertes, Brett gebildet wird. Der Fußteilabschnitt ist dann über einen Fußteilbeschlag verstellbar. Damit das Fußteil in der Nichtgebrauchsstellung mit einem größeren Abstand zum Boden positioniert werden und so dem Sitzmöbel eine größere Bodenfreiheit ermöglichen kann, sind die Fußteile teilweise zweiteilig ausgebildet und werden die beiden Teile des Fußteils beim Verstellen des Fußteils gegeneinander geschwenkt. Beide Teile des Fußteils können dann an anderen Flansches des Fußteilabschnitts montiert sein. Dabei werden die beiden Teile des Fußteils meist unterschiedlich stark geschwenkt.

Ein stärker zu schwenkendes Teil des Fußteils kann an einem Fußteilverbindungsschwenkbereich und ein eher nur zu kippender Teil des Fußteils kann an einem Fußteilverbindungskippbereich montiert sein. In der Nichtgebrauchsstellung ist der Fußteilverbindungsschwenkbereich und der daran montierte Teil des Fußteils in einer hinteren Stellung angeordnet, während der Fußteilverbindungskippbereich mit dem daran montierten Teil des Fußteils in einer vorderen Stellung angeordnet ist. Der am Fußteilverbindungsschwenkbereich vorgesehene Teil des Fußteils ist in der Gebrauchsstellung von außen meist nicht zu sehen, während der am Fußteilverbindungskippbereich montierte Teil des Fußteils meist eine vordere Blende des Sitzmöbels unter dem Sitz bildet, die grundsätzlich verhindert, dass der Benutzer unter den Sitz sehen und dort den Schwenkbeschlag erblicken kann. In der Gebrauchsstellung ist der Fußteilverbindungskippbereich mit seinem Teil des Fußteils dagegen in einer hinteren Position angeordnet, in der beispielsweise die Schenkel des Benutzers auf dem entsprechenden Teil des Fußteils abgelegt werden können. Der Fußteilverbindungsschwenkbereich ist in der Gebrauchsstellung dagegen in einer vorderen Stellung angeordnet. Dann kann der Benutzer beispielsweise seine Füße auf den mit dem Fußteilverbindungsschwenkbereich verbundenen Teil des Fußteils ablegen.

Der Fußteilverbindungsschwenkbereich und der Fußteilverbindungskippbereich werden über einen Stellhebel und einen Steuerhebel des Fußteilbeschlags in der Gebrauchsstellung gehalten und am Chassis des Sitzmöbels abgestützt. Um den Fußteilverbindungsschwenkbereich und den Fußteilverbindungskippbereich gegeneinander zu schwenken sind der Stellhebel und der Steuerhebel relativ zueinander verstellbar vorgesehen, und zwar während des Verstellens des Fußteils von der Nichtgebrauchsstellung in die Gebrauchsstellung und zurück. Dabei können der Stellhebel und der Steuerhebel als Teil eines sogenannten Scherengetriebes ausgebildet und benachbart zueinander angeordnet sein.

Die aus dem Stand der Technik bekannten Schwenkbeschläge sind häufig recht aufwendig konstruiert und damit kostenintensiv sowie teilweise störanfällig. Einfacher und kostengünstiger konstruierte Schwenkbeschläge erfüllen dagegen typischerweise keine hohen ästhetischen und funktionalen Anforderungen. Meist nehmen die Schwenkbeschläge in der Nichtgebrauchsstellung und beim Verstellen des Fußteils nämlich einen großen Raum ein und erlauben so meist keine großen Bodenfreiheiten der Sitzmöbel. Gattungsgemäße Sitzmöbel mit solchen Schwenkbeschlägen sind bspw. aus der US 2019/061569 A1 bzw. der DE 20 2018 104073 U1 bekannt.

Daher liegt der vorliegenden Erfindung die Aufgabe zugrunde, das Sitzmöbel der eingangs genannten und zuvor näher erläuterten Art derart auszugestalten und weiterzubilden, dass den an Sitzmöbel gestellten hohen ästhetischen und funktionalen Anforderungen besser Rechnung getragen werden können, während der Schwenkbeschlag gleichzeitig recht kostengünstig hergestellt und zuverlässig eingesetzt werden kann.

Diese Aufgabe ist bei einem Sitzmöbel nach Anspruch 1 dadurch gelöst, dass sich der Stellhebel und der Steuerhebel während des gesamten Verstellens von der Nichtgebrauchsstellung in die Gebrauchsstellung und zurück in einem gemeinsamen, sich wenigstens über 20 cm erstreckenden Längsabschnitt in einer Richtung wenigstens im Wesentlichen senkrecht zum Stellhebel und/oder zum Steuerhebel benachbart zueinander erstreckend angeordnet sind, dass der Längsabschnitt in der Gebrauchsstellung vor dem Fußteilverbindungskippbereich in der Nichtgebrauchsstellung angeordnet ist und dass in dem Längsabschnitt die Längserstreckung des Stellhebels um weniger als 15° gegenüber der Längserstreckung des Steuerhebels geneigt ist.

Die Erfindung hat erkannt, dass der Schwenkbeschlag des erfindungsgemäßen Sitzmöbels zusammen mit dem Fußteil in der Gebrauchsstellung besonders kompakt und leistungsfähig ausgebildet werden kann. Dies ist erfindungsgemäß in besonders effektivem Maße dadurch umgesetzt, dass sich der Stellhebel und der Steuerhebel während des gesamten Verstellens von der Nichtgebrauchsstellung in die Gebrauchsstellung und zurück in etwa in dieselbe Längsrichtung des Schwenkbeschlags erstrecken. Dabei erstrecken sich der Stellhebel und der Steuerhebel in einem gemeinsamen Längsabschnitt in Längsrichtung des Schwenkbeschlags über wenigstens 20 cm benachbart zueinander. Der Längsabschnitt erstreckt sich dabei wenigstens im Wesentlichen senkrecht zum Stellhebel und/oder zum Steuerhebel. Auf diese Weise kann das Fußteil einerseits in einer bequemen Position weit vor dem Sitz des Sitzmöbels angeordnet werden, wobei nur eine sehr geringe Bauhöhe benötigt wird. Dies wäre beispielsweise nicht oder allenfalls mit einem erheblichen Zusatzaufwand möglich, wenn stattdessen ein Scherengetriebe eingesetzt werden würde, bei dem die Scherenhebel weit gegeneinander geschwenkt werden und sich mithin nicht über einen weiten Längsabschnitt benachbart zueinander wenigstens im Wesentlich in dieselbe Richtung erstrecken.

Die genannten Vorteile ergeben sich dabei in besonderem Maße auch deshalb, weil der Längsabschnitt in der Gebrauchsstellung in einem Bereich angeordnet ist, der, wenn sich das Fußteil in der Nichtgebrauchsstellung befände, vor dem Fußteilverbindungskippbereich des Fußteilabschnitts positioniert wäre. Dies erlaubt es letztlich, dass der auszufahrende Teil des Fußteilbeschlags über eine feststehende Blende unterhalb des Sitzes des Sitzmöbels hinweg ausgefahren werden kann. Gleichzeitig ist der Schwenkbeschlag des erfindungsgemäßen Sitzmöbels aber auch so kompakt ausgebildet, dass der Schwenkbeschlag in der Nichtgebrauchsstellung hinter der Blende platzfindet, auch wenn diese Blende nur eine recht geringe Höhe aufweist. Dies ist nicht nur ästhetisch ansprechend, sondern ermöglicht zudem eine große Bodenfreiheit des Sitzmöbels.

Dabei müssen der Schwenkbeschlag, der Fußteilabschnitt und/oder der Fußteilverbindungsschwenkbereich nicht zwingend, insbesondere nicht vollständig, auf der Höhe der Blende vorgesehen sein. Es ist stattdessen erfindungsgemäß vorgesehen, dass der Fußteilabschnitt in horizontaler Richtung hinter der Blende vorgesehen ist, und und in vertikaler Richtung, bedarfsweise teilweise, über der Blende vorgesehen sein kann.

In dem Längsabschnitt verlaufen der Stellhebel und der Steuerhebel aus den genannten Gründen wenigstens im Wesentlichen parallel zueinander. Ein gewisser Winkel zwischen dem Stellhebel und dem Steuerhebel kann jedoch wünschenswert sein, um den Fußteilabschnitt in einfacher und zuverlässiger Weise verstellen zu können. Dies kann dann sehr einfach erfolgen, wenn der Stellhebel und der Steuerhebel wenigstens im Wesentlichen in der Längsrichtung vom Steuerhebel, Stellhebel und/oder Schwenkbeschlag gegeneinander verstellt werden. Hierbei bietet es sich als Kompromiss, zwischen Einfachheit und Zuverlässigkeit einerseits und Kompaktheit andererseits an, wenn der Winkel zwischen dem Stellhebel und dem Steuerhebel im Längsabschnitt weniger als 15° beträgt.

In diesem Zusammenhang kann der Winkel bedarfsweise so bestimmt werden, dass zunächst die gelenkigen Anschlagpunkte des Stellhebels und des Steuerhebels mit einer Geraden verbunden werden. Anschließend lässt sich der Winkel zwischen diesen Geraden ermitteln. Es bietet sich aber weiter an, wenn auch die Winkel des tatsächlichen Verlaufs des Stellhebels und des Steuerhebels keinen Winkel von größer 15° einnehmen, um eine möglichst kompakte Bauweise bereitzustellen. Kurze Abschnitte in denen der Winkel größer ist führen aber auch nicht unmittelbar dazu, dass der vorgenannte erfindungsgemäße Vorteil nicht erreicht wird, insbesondere solange der Fußteilbeschlag nicht mit der Blende des Sitzmöbels kollidiert.

Nachfolgend wird der Schwenkbeschlag des Sitzmöbels bzw. das Sitzmöbel selber beschrieben.

Bei einer ersten besonders bevorzugten Ausgestaltung des Schwenkbeschlags erstreckt sich der Längsabschnitt über wenigstens 25 cm, vorzugsweise über wenigstens 30 cm, insbesondere über wenigstens 35 cm. Je länger sich der Längsabschnitt erstreckt, desto kompakter und einfacher kann der Schwenkbeschlag ausgebildet sein. Die Kompaktheit kann dabei nicht nur in der Gebrauchsstellung, sondern auch in der Nichtgebrauchsstellung erreicht werden. Dabei benötigt der Fußteilbeschlag auch grundsätzlich weniger Bauraum, um eine Verstellung des Fußteilbeschlags über eine vordere Blende unterhalb des Sitzes zu ermöglichen. Grundsätzlich kann diese Blende zudem umso niedriger ausgebildet werden, je länger sich der Längsabschnitt erstreckt. Hierbei ist aber auch zu berücksichtigen, dass die Verlängerung des Längsabschnitts über eine bestimmte Länge hinaus keine zusätzlichen Vorteile mehr bietet. Dies kann beispielsweise ab etwa 50 cm oder auch schon ab geringeren Längen der Fall sein, da auch die Beinlänge des Benutzers endlich ist. Die genauen Längen sind dabei aber von unterschiedlichen Faktoren, insbesondere von der angestrebten Position des Benutzers auf dem Sitzmöbel mit dem Fußteil in der Gebrauchsstellung, abhängig.

Die Kompaktheit des Schwenkbeschlags und die damit einhergehenden, zuvor bereits beschriebenen Vorteile können alternativ oder zusätzlich auch dadurch verstärkt werden, dass in dem Längsabschnitt die Längserstreckung des Stellhebels um weniger als 12°, vorzugsweise weniger als 10°, insbesondere wenigster als 8°, gegenüber der Längserstreckung des Steuerhebels geneigt ist. Je geringer die Neigung von Stellhebel und Steuerhebel desto paralleler verlaufen der Stellhebel und der Steuerhebel. Dies führt dazu, dass der Steuerhebel und der Stellhebel, wenigstens im Längsabschnitt, weniger Bauraum, insbesondere weniger Bauhöhe, benötigen oder einnehmen. Um die Kompaktheit des Schwenkbeschlags zu verbessern sind der Stellhebel und der Steuerhebel eher nebeneinander als übereinander bezogen auf das Sitzmöbel angeordnet. Mit anderen Worten sind der Stellhebel und der Steuerhebel wenigstens im Wesentlichen in horizontaler Richtung und nur allenfalls bedingt in vertikaler Richtung voneinander beabstandet.

Für eine zweckmäßige Verstellung des Schwenkbeschlags trotz kompakter Bauweise des Fußteilbeschlags bietet es sich an, wenn der Fußteilverbindungskippbereich, der Fußteilverbindungsschwenkbereich, der Stellhebel und der Steuerhebel über eine Fünfgelenkkette miteinander verbunden sind. Dies erlaubt letztlich eine sehr präzise Verstellung des Fußteilbeschlags in dem geringen, für die Verstellung zur Verfügung stehenden Bauraum. Dies ist in besonderem Maße der Fall, wenn die Fünfgelenkkette einen Lenkerhebel aufweist, der den Steuerhebel unter Umgehung des Fußteilverbindungskippbereichs direkt mit dem Fußteilverbindungsschwenkbereich verbindet. Auf diese Weise kann der Fußteilverbindungsschwenkbereich weit geschwenkt werden, so dass der Fußteilabschnitt in der Nichtgebrauchsstellung sehr platzsparend angeordnet werden kann. So kann auch erreicht werden, dass der Fußteilabschnitt nicht in der Nichtgebrauchsstellung, sondern erst bei einer gewissen Verstellung des Fußteils in Richtung der Gebrauchsstellung die am meisten Platz sparende Konfiguration einnimmt.

Um das Verstellen des Fußteils und damit des Fußteilbeschlags zu vereinfachen, kann der Fußteilbeschlag bedarfsweise über einen Kippbeschlag zum Kippen des Fußteilbeschlags gegenüber dem Montageabschnitt verstellbar am Montageabschnitt festgelegt sein. Der Schwenkbeschlag kann so zudem wenigstens funktional in einen Kippbeschlag und einen Fußteilbeschlag unterteilt werden. Der Kippbeschlag verstellt dabei nicht primär den Fußteilabschnitt, sondern ermöglicht primär eine Verstellung des Fußteilbeschlags aus der Nichtgebrauchsstellung, um eine effiziente Verstellung des Fußteilbeschlags und damit des Fußteilabschnitts zu ermöglichen. Dabei ist der Fußteilbeschlag über den Kippbeschlag an dem Montageabschnitt festgelegt. Mithin kann der Fußteilbeschlag über den Kippbeschlag gegenüber dem Montageabschnitt und somit gegenüber dem Chassis verstellt werden. Besonders zweckmäßig und einfach ist es in diesem Zusammenhang, wenn der Montageabschnitt als Teil des Kippbeschlags ausgebildet ist. Die Koppelstrebe kann zweckmäßig den vorderen Bereich des Fußteilbeschlags gegenüber dem Chassis anheben.

Besonders einfach und zuverlässig kann es sein, wenn der Montageabschnitt und der Kippbeschlag eine Viergelenkkette bilden. Dies erlaubt ein weites und stabiles Kippen des Fußteilbeschlags. Konstruktiv einfach ist dies zu erreichen, wenn die Viergelenkkette zwei Kipphebel und einen Verbindungshebel umfasst. Der Kippbeschlag kann dann über den Verbindungshebel mit einem Rückenbeschlag zum Verstellen einer Rückenlehne von einer aufrechteren Stellung in eine flachere Stellung relativ zum Chassis und zurück verbunden sein. Dies ist aber auch zweckmäßig, wenn der Kippbeschlag nicht als Viergelenkkette ausgebildet und/oder der Rückenbeschlag nicht über den Verbindungshebel mit dem Kippbeschlag verbunden ist. Durch den Rückenbeschlag kann dann einfach eine Verstellung der Rückenlehne erreicht werden, und zwar bedarfsweise mehr oder weniger unabhängig von dem Verstellen des Fußteilbeschlags und/oder des Kippbeschlags.

Um ein einfaches und zugleich sehr präzises und zuverlässiges Verstellen des Schwenkbeschlags zu gewährleisten, kann der Kippbeschlag zum Kippen des Fußteilbeschlags motorisch angetrieben sein. Alternativ oder zusätzlich ist es aus demselben Grunde auch zweckmäßig, wenn der Rückenbeschlag zum Verstellen der Rückenlehne motorisch angetrieben ist, sofern denn der Schwenkbeschlag mit einem Rückenbeschlag versehen ist. Hierbei ist es zur Vereinfachung des Schwenkbeschlags dienlich, wenn der Kippbeschlag und der Rückenbeschlag gemeinsam, insbesondere über einen gemeinsamen Motor angetrieben werden. Dies ist in besonderem Maße zweckmäßig, wenn der Kippbeschlag und der Rückenbeschlag wenigstens im Wesentlichen nach einander motorisch angetrieben verstellt werden. Beim Verstellen des Fußteils aus der Nichtgebrauchsstellung in die Gebrauchsstellung kann mithin zunächst ein Kippen über den Kippbeschlag und anschließend, insbesondere nicht unmittelbar, sondern erst nach einem teilweisen Verstellen des Fußteilbeschlags, ein Verstellen der Rückenlehne, insbesondere aus der aufrechteren Stellung in die flachere Stellung erfolgen.

Zur zweckmäßigen Anbindung und Integration des Fußteilbeschlags an bzw. in den Schwenkbeschlag bietet es sich an, wenn der Kippbeschlag oder der Rückenbeschlag mit dem Sitzbeschlag eine gemeinsame Koppelstrebe aufweist. Dies ermöglicht es auch in konstruktiv einfacher Weise, den Fußteilbeschlag und den Kippbeschlag und/oder den Rückenbeschlag wenigstens im Wesentlichen unabhängig von einander verstellen zu können. Dabei kann es sich der konstruktiven Einfachheit halber und/oder des gesteigerten Komforts für den Benutzer wegen anbieten, wenn ortsfest zur Koppelstrebe ein Sitzabschnitt zur Montage des Sitzes an dem Schwenkbeschlag vorgesehen ist. Damit der Sitz kippstabil von der Koppelstrebe gehalten werden kann, bietet es sich bedarfsweise an, wenn der Sitzabschnitt zweiteilig ausgebildet ist und wenn die beiden Teile des Sitzabschnitts in Längserstreckung der Koppelstrebe voneinander beabstandet an der Koppelstrebe vorgesehen sind. Des Weiteren bietet es sich an, wenn der Sitzabschnitt über den Schwenkbeschlag und mithin über die Koppelstrebe relativ zum Chassis verstellbar vorgesehen ist.

Eine gute Funktionalität und eine einfache Konstruktion ergibt sich beispielsweise, wenn der Rückenbeschlag den Verbindungshebel über eine Viergelenkkette und eine Fünfgelenkkette nacheinander mit der Koppelstrebe verbindet. Auf diese Weise kann auch eine entsprechende Entkopplung zwischen der Verstellung des Fußteils, des Sitzes und/oder der Rückenlehne erreicht werden. Dieselben Vorteile lassen sich beispielsweise alternativ oder zusätzlich auch dann erreichen, wenn ein Rückenabschnitt zum Montieren einer Rückenlehne über eine Viergelenkkette mit der Koppelstrebe verbunden ist.

Zur Synchronisierung der Verstellung des Schwenkbeschlags kann dann die Viergelenkkette zur Anbindung des Rückenabschnitts an die Koppelstrebe und die Fünfgelenkkette zur Anbindung des Verbindungshebels an die Koppelstreben einen gemeinsamen Übertragungshebel aufweisen. So wird eine definierte und zuverlässige Verstellung des Schwenkbeschlags insgesamt erreicht.

Unabhängig davon kann der Fußteilbeschlag über eine Fünfgelenkkette mit der Koppelstrebe verbunden sein. Auf diese Weise kann die platzsparende und entsprechend präzise Verstellung des Fußteils zweckmäßig erreicht werden. Dies ist in besonderem Maße auch gerade dann der Fall, wenn die Fünfgelenkkette mit zwei stets wenigstens im Wesentlichen parallel zueinander ausgerichteten Parallelhebeln an der Koppelstrebe angebunden ist. Dies sorgt nicht zuletzt auch für eine besonders stabile Anbindung des Fußteilbeschlags an die Koppelstrebe.

Zur Umsetzung der präzisen und platzsparenden Verstellung des Fußteils bietet es sich weiter an, wenn jeder der Parallelhebel über zwei Gelenkverbindungen mit dem Stellhebel verbunden ist, und zwar über einen separaten Antriebshebel. Dieser Antriebshebel kann dann den Antrieb des Fußteilabschnitts wenigstens teilweise steuern. Um dabei eine stabile und zuverlässige Verstellung des Fußteilabschnitts sicherzustellen, können die beiden Antriebshebel über zwei Gelenkverbindungen mit einem gemeinsamen Abstandshebel verbunden sein. Dieser Abstandshebel hält dabei die Antriebshebel und damit auch die Parallelhebel in einem vorbestimmten Abstand zueinander, was der Synchronisation der Verstellung des Schwenkbeschlags dienen kann.

Für die gezielte und platzsparende Verstellung des Fußteilabschnitts bietet es sich an, ein Antriebshebel wenigstens im Wesentlichen Z-förmig auszubilden. Dann kann dem Stellhebel ein oberer Schenkel des Antriebshebels zugeordnet werden, während dem zugehörigen Parallelhebel ein unterer Schenkel des Antriebshebels zugeordnet sein kann. Der zentrale Schenkel des Antriebshebels verbindet dann den oberen Schenkel mit dem unteren Schenkel. Dabei ist dann der Verbindungsbereich des zentralen Schenkels mit dem oberen Schenkel gelenkig an dem Steuerhebel festgelegt. Dies erlaubt trotz einer annähernd parallelen Erstreckung von Stellhebel und Steuerhebel eine zweckmäßige Verstellung des Fußteilabschnitts und insbesondere des Fußteilverbindungsschwenkbereichs relativ zum Fußteilverbindungskippbereich.

Zusätzlich kann der Verbindungsbereich des zentralen Schenkels und des unteren Schenkels gelenkig an dem Abstandshebel festgelegt sein. Dies ermöglicht ebenfalls eine zielgerichtete und zweckmäßige Verstellung des Fußteils. Dabei kann auch unterstützt werden, dass sich der Fußteilabschnitt erst nach einem teilweisen Verstellen des Fußteilbeschlags die kompakteste Anordnung einnimmt. Selbiges wird alternativ oder zusätzlich auch dadurch unterstützt, dass ein Gelenk, insbesondere das Gelenk mit dem Abstandshebel, der Fünfgelenkkette des Fußteilbeschlags an dem Verbindungsbereich des zentralen Schenkels und des unteren Schenkels vorgesehen ist.

Um ein einfaches und zugleich sehr präzises und zuverlässiges Verstellen des Schwenkbeschlags zu gewährleisten, kann der Fußteilbeschlag zum Verstellen des

Fußteils motorisch angetrieben sein. Dies ist in besonderem Maße der Fall und erlaubt zudem auch eine in weiten Teilen unabhängige Verstellung von Fußteil, Sitz und Rückenlehne, wenn der Fußteilbeschlag über einen anderen motorischen Antrieb verstellt wird als der Kippbeschlag und/oder der Rückenbeschlag. Hierbei bietet es sich zur Vereinfachung des Schwenkbeschlags zudem an, wenn der Fußteilbeschlag über einen motorischen Fußteilantrieb und der Kippbeschlag und/oder der Rückenbeschlag über einen motorischen Kipp- und/oder Rückenantrieb angetrieben ist. Mithin kann der Kippbeschlag und der Rückenbeschlag wenigstens im Wesentlichen über einen gemeinsamen, separaten motorischen Antrieb angetrieben werden.

Bei einer ersten besonders bevorzugten Ausgestaltung des Sitzmöbels ist der Schwenkbeschlag in der Gebrauchsstellung über der feststehenden, sich insbesondere von einer Seitenwange zur gegenüberliegenden Seitenwange des Sitzmöbels erstreckenden Blende angeordnet. Der Schwenkbeschlag ist in der Gebrauchsstellung mithin insbesondere in vertikaler Richtung oberhalb der Blende vorgesehen. Dies ermöglicht eine kompakte Bauform, wobei die Blende zur Aussteifung des Sitzmöbels dienen kann. Damit die Verstellung des Sitzmöbels in die Gebrauchsstellung für den Benutzer bequem erfolgen kann. bietet es sich an, wenn in der Gebrauchsstellung der Längsabschnitt über der Blende angeordnet ist.

Alternativ oder zusätzlich können zwei Schwenkbeschläge vorgesehen sein, und zwar an zwei gegenüberliegenden Seiten des Chassis. Die Schwenkbeschläge sind zudem an den gegenüberliegenden Seiten des Chassis festgelegt. Auf diese Weise kann ein Verkanten des Schwenkbeschlags vermieden und es können große Kräfte abgeleitet werden, ohne die Schwenkbeschläge besonders massiv ausbilden zu müssen. Dabei wirken die Schwenkbeschläge zweckmäßig derart zusammen, dass die Fußteilabschnitte gemeinsam ein Fußteil tragen. Dies erfolgt dabei insbesondere so, dass das Fußteil in der Nichtgebrauchsstellung wenigstens abschnittsweise in horizontaler Richtung hinter der Blende des Sitzmöbels angeordnet ist. Der Einfachheit und Stabilität des Chassis halber ist erfindungsgemäß vorgesehen, dass sich die Blende dabei von einer Seitenwange zur gegenüberliegenden Seitenwange unterhalb des Sitzes des Sitzmöbels erstreckt.

In diesem Zusammenhang bietet es sich besonders an, wenn die beiden Schwenkbeschläge in der Gebrauchsstellung über der Blende angeordnet sind. Die Schwenkbeschläge sind in der Gebrauchsstellung mithin insbesondere in vertikaler Richtung oberhalb der Blende vorgesehen. Dies ermöglicht eine besonders kompakte Bauform, wobei die Blende aus Aussteifung des Sitzmöbels dienen kann. Damit die Verstellung des Sitzmöbels in die Gebrauchsstellung für den Benutzer bequem erfolgen kann. bietet es sich weiter an, wenn sich die Längsabschnitte der Schwenkbeschläge über die feststehende Blende hinwegerstrecken.

Damit ein einfaches und zugleich sehr präzises und zuverlässiges Verstellen des Schwenkbeschlags sichergestellt werden kann, bietet es sich an, wenn ein mit dem Fußteilbeschlag zum Verstellen des Fußteils gekoppelter motorischer Fußteilantrieb vorgesehen ist. Dies wird alternativ oder zusätzlich auch dadurch erreicht, dass ein mit dem Kippbeschlag zum Kippen des Fußteilbeschlags verbundener motorischer Kippantrieb vorgesehen ist. Unabhängig davon lässt sich zur Erzielung des genannten Vorteils auch der Rückenbeschlag zum Verstellen der Rückenlehne mit einem motorischen Rückenantrieb koppeln. Besonders einfach und kostengünstig ist es dabei jedoch, wenn der Kippbeschlag zum Kippen des Fußteilbeschlags und der Rückenbeschlag zum Verstellen der Rückenlehne über einen gemeinsamen Kipp- und/oder Rückenantrieb gemeinsam motorisch angetrieben werden, wenn auch bedarfsweise nacheinander.

Nachfolgend wird die Erfindung anhand einer lediglich ein Ausführungsbeispiel darstellenden Zeichnung näher erläutert. In der Zeichnung zeigt
- Fig. 1A-C: unterschiedliche Details eines erfindungsgemäßen Sitzmöbels mit einem Schwenkbeschlag mit dem Fußteil in der Nichtgebrauchsstellung in perspektivischen Ansichten von oben und von unten und in einer Seitenansicht bezogen auf das Sitzmöbel,
- Fig. 2A-C: unterschiedliche Details des Sitzmöbels und des Schwenkbeschlags jeweils aus der Fig. 1 mit dem Fußteilbeschlag in einer vorne nach oben gekippten Stellung in Ansichten entsprechend der Fig. 1,
- Fig. 3A-C: unterschiedliche Details des Sitzmöbels und des Schwenkbeschlags jeweils aus der Fig. 1 mit dem Fußteilbeschlag in einer Gebrauchsstellung mit der Rückenlehne in einer aufrechteren Stellung in Ansichten entsprechend der Fig. 1,
- Fig. 4A-C: unterschiedliche Details des Sitzmöbels und des Schwenkbeschlags jeweils aus der Fig. 1 mit dem Fußteilbeschlag in einer Gebrauchsstellung mit der Rückenlehne in einer flacheren Stellung in Ansichten entsprechend der Fig. 1.

In den Fig. 1A-C bis 4A-C sind unterschiedliche Details eines Sitzmöbels 1 mit einem Schwenkbeschlag 2 zum Verstellen eines Fußteils 3 dargestellt. Mit dem Schwenkbeschlag 2 kann das Fußteil 3 von einer Nichtgebrauchsstellung gemäß den Fig. 1A-C über eine Zwischenstellung mit vorne nach oben gekipptem, das Fußteil 3 tragenden Fußteilbeschlag 4 gemäß Fig. 2A-C in eine erste Gebrauchsstellung mit einer Rückenlehne 5 in einer aufrechteren Stellung gemäß Fig. 3A-C und in eine zweite Gebrauchsstellung mit der Rückenlehne 5 in einer flacheren Stellung gemäß 4A-C sowie wieder zurück verstellt werden.

Der Schwenkbeschlag 2 ist an einer Seite eines Chassis 6 des Sitzmöbels 1 festgelegt. An der gegenüberliegenden Seite des Chassis 6 ist ein weiterer Schwenkbeschlag 2 vorgesehen, der hier aber nicht dargestellt ist. Das Chassis 6 des Sitzmöbels 1 bildet einen Rahmen gegenüber dem mit den Schwenkbeschlägen 2 eine Rückenlehne 5, ein Sitz 7 und ein Fußteil 3 verstellt werden kann. Das Chassis 6 umfasst dabei an gegenüberliegenden Seiten Seitenwangen 8, die im vorderen Bereich des Sitzes 7 mit einer durchgehenden, sich von Seitenwange 8 zu Seitenwange 8 erstreckenden Blende 9 ortsfest verbunden sind. Mit den Seitenwangen 8 des Sitzmöbels 1 ist jeweils ein Montageabschnitt 10 der Schwenkbeschläge 2 verbunden, so dass die Schwenkbeschläge 2 von den Seitenwangen 8 des Chassis 6 getragen werden.

Das Chassis 6 weist ferner einen Querträger 11 auf, der sich von einer Seitenwange 8 zur gegenüberliegenden Seitenwange 8 erstreckt. Der dargestellte und insoweit bevorzugte Querträger 11 weist dazu an gegenüberliegenden Enden Anschlagplatten zur Montage an den Seitenwangen 8 auf.. Ein weiterer Querträger 12 ist mit den gegenüberliegenden Schwenkbeschlägen 2 fest verbunden. Dieser Querträger 12 ist aber anders als der zuerst genannte Querträger 11 nicht auch ortsfest mit dem Chassis 6 verbunden, sondern über den Schwenkbeschlag 2 verstellbar gegenüber dem Chassis 6 vorgesehen. Der ortsfest mit dem Chassis 6 verbundene Querträger 11 trägt einen Kipp- und Rückenantrieb 13, während der gegenüber dem Chassis 6 verstellbare Querträger 12 einen Fußteilantrieb 14 trägt. Der Kipp- und Rückenantrieb 13 und der Fußteilantrieb 14 sind mit jeweils einer Traverse 15,16 verbunden, die sich zwischen den Schwenkbeschlägen 2 erstrecken und durch Ausfahren oder Einfahren von Antriebsstangen 17,18 motorisch verstellt werden können.

Hinter der Blende 9 ist ein Fußteilabschnitt 43 des Schwenkbeschlags 2 zur Montage eines Fußteils 3 angeordnet. Das Fußteil 3 ist dabei in der Nichtgebrauchsstellung unterhalb des Sitzes 7 des Sitzmöbels 1 angeordnet. Der Sitz 7 ist dabei mit einem nicht dargestellten Bezug versehen. Zudem ist das Fußteil 3 zweiteilig ausgebildet, wozu der Schwenkbeschlag 2 einen Fußteilverbindungsschwenkbereich 19 und einen Fußteilverbindungskippbereich 20 aufweist, die gegeneinander geschwenkt werden können. Der Fußteilverbindungsschwenkbereich 19 und der Fußteilverbindungskippbereich 20 trägt jeweils ein Brett 21 des zweiteiligen Fußteils 3, die mit einem nicht dargestellten Bezug bezogen sein können.

Der Montageabschnitt 10 bildet zusammen mit zwei Kipphebeln 22 und einem Verbindungshebel 23 eine Viergelenkkette 24 eines Kippbeschlags 25, mit dem der Fußteilbeschlag 4 gemäß den Fig. 2A-C gegenüber der Seitenwange 8 vorne nach oben gekippt werden kann. Über den Verbindungshebel 23 ist ein Rückenbeschlag 26 zum Verstellen der Rückenlehne 5 von einer aufrechteren Stellung in eine flachere Stellung und wieder zurück mit dem Montageabschnitt 10 verbunden. Der Rückenbeschlag 26 teilt sich ferner mit einem Fußteilbeschlag 4 zum Verstellen des Fußteils 3 von der Nichtgebrauchsstellung gemäß den Fig. 1A-C in eine Gebrauchsstellung gemäß den Fig. 3A-C oder Fig. 4A-C eine Koppelstrebe 27. Die Koppelstrebe 27 weist dabei drei in Längsrichtung des Schwenkbeschlags 2 voneinander beabstandete Sitzabschnitte 28 zur Montage des Sitzes 7 ortsfest gegenüber der Koppelstrebe 27 auf.

Der Verbindungshebel 23 bildet mit drei Schwenkhebeln 29a, 29b, 29c eine Viergelenkkette 30 des Rückenbeschlags 26. Der obere, sich wenigstens im Wesentlichen in Längserstreckung des Schwenkbeschlags 2 erstreckende Schwenkhebel 29a ist dabei mit zwei Übertragungshebel 32a,32b zu einer Viergelenkkette 33 des Rückenbeschlags 26 verbunden, welche die Koppelstrebe 27 umfasst. Der dem hinteren Ende des Schwenkbeschlags 2 zugeordnete Schwenkhebel 29b ist über einen Koppelhebel 31 mit der Koppelstrebe 27 verbunden. Der dem vorderen Ende des Schwenkbeschlags 2 zugeordnete Übertragungshebel 32b ist zwischen dem Montageabschnitt 10 und der Koppelstrebe 27 des Schwenkbeschlags 2 versteckt angeordnet. Dabei ist die Viergelenkkette 33 und die Viergelenkkette 30 ferner mit dem dem hinteren Ende des Schwenkbeschlags 2 zugeordneten Übertragungshebel 32a mit einer die Rückenlehne 5 tragenden Viergelenkkette 34 verbunden. Diese Viergelenkkette 34 umfasst dazu den Rückenabschnitt 35 zum Verbinden der Rückenlehne 5, die Koppelstrebe 27, den Übertragungshebel 32a und einen Stützhebel 52.

An der dem Rückenbeschlag 26 gegenüberliegenden Seite der Koppelstrebe 27 ist der Fußteilbeschlag 4 mit zwei Parallelhebeln 36 an der Koppelstrebe 27 angelenkt. Die beiden Parallelhebel 36 verlaufen dabei während des Verstellens des Fußteils 3 von der Nichtgebrauchsstellung in die Gebrauchsstellung wenigstens im Wesentlichen parallel zueinander. Die beiden Parallelhebel 36 sind jeweils über zwei Gelenkverbindungen 37 über einen Antriebshebel 38 mit einem Stellhebel 39 verbunden, wobei die beiden Antriebshebel 38 mit einem Abstandshebel 40 über zwei Gelenkverbindungen untereinander verbunden sind. Zudem sind die Parallelhebel 36 über einen Laschenhebel 41 und einen Antriebshebel 38 im Wege einer Fünfgelenkkette mit der Koppelstrebe 27 verbunden. Der mit dem Laschenhebel 41 verbundene Antriebshebel 38 des Fußteilbeschlags 4 ist Z-förmig ausgebildet, und weist mithin einen unteren Schenkel einen zentralen Schenkel und einen oberen Schenkel auf. Der untere Schenkel ist mit einem freien Ende gelenkig mit dem Parallelhebel 36 verbunden und mit dem anderen Ende gelenkig mit dem Laschenhebel 41 und dem Abstandshebel 40 verbunden. Der obere Schenkel ist mit einem freien Ende gelenkig mit dem Stellhebel 39 und mit dem anderen Ende gelenkig mit einem Steuerhebel 42 verbunden.

Durch die Verbindung der Antriebshebel 38 mit dem Steuerhebel 42 und dem Stellhebel 39 werden der Steuerhebel 42 und der Stellhebel 39 gegeneinander verstellt, um einen das Fußteil 3 tragenden Fußteilabschnitt 43 des Fußteilbeschlags 4 zu verstellen. Dabei ist der Stellhebel 39 gelenkig an dem Fußteilverbindungskippbereich 20 angebunden, während der Steuerhebel 42 einerseits gelenkig mit dem Fußteilverbindungskippbereich 20 und andererseits gelenkig mit einem Lenkerhebel 44 des Fußteilabschnitts 43 verbunden ist. Das andere Ende des Lenkerhebels 44 ist an dem Fußteilverbindungsschwenkbereich 19 angebunden, um durch das Verstellen des Stellhebels 39 und des Steuerhebels 42 gegeneinander den Fußteilverbindungsschwenkbereich 19 von einer Position hinter dem Fußteilverbindungskippbereich 20 in eine Position vor dem Fußteilverbindungskippbereich 20 gegenüber dem Fußteilverbindungskippbereich 20 zu schwenken. Hierzu ist der Fußteilverbindungsschwenkbereich 19 direkt gelenkig mit dem Fußteilverbindungskippbereich 20 verbunden.

Der Stellhebel 39 und der Steuerhebel 42 erstrecken sich wenigstens im Wesentlichen parallel und benachbart zueinander. Zudem verlaufen der Stellhebel 39 und der Steuerhebel 42 wenigstens im Wesentlichen in einer horizontalen Längsrichtung des Schwenkbeschlags 2, in der der Stellhebel 39 und der Steuerhebel 42 beim Verstellen des Fußteils 3 von der Nichtgebrauchsstellung in eine Gebrauchsstellung mehr oder weniger gemeinsam verschoben werden. Mit dem Fußteil 3 in der Nichtgebrauchsstellung und in der Gebrauchsstellung liegt der Stellhebel 39 auf einem ortsfest mit der Koppelstrebe 27 verbundenen Stützelement 45 zum Ableiten der Gewichtskräfte an die Koppelstrebe 27 auf.

Nachfolgend wird das Verstellen des Schwenkbeschlags 2 und des Fußteils 3 ausgehend von der Nichtgebrauchsstellung gemäß den Fig. 1A-C näher beschrieben. Das Fußteil 3 ist in der Nichtgebrauchsstellung zusammen mit dem Fußteilabschnitt 43 hinter der Blende 9 des Sitzmöbels 1 angeordnet, die sich durchgehend von einer Seitenwange 8 des Chassis 6 des Sitzmöbels 1 zur gegenüberliegenden Seitenwange 8 erstreckt. Dabei wird der vordere Abschnitt des Fußteilabschnitts 43 durch den Fußteilverbindungskippbereich 20 gebildet, der vor dem Fußteilverbindungsschwenkbereich 19 angeordnet ist. Der Fußteilverbindungskippbereich 20 ist dabei so angeordnet, dass der von dem Fußteilverbindungskippbereich 20 getragene Teil 46 des Fußteils 3 etwa vertikal mit der Oberseite des Fußteils 3 nach vorne weisend ausgerichtet ist. Der Fußteilverbindungsschwenkbereich 19 ist dagegen so ausgerichtet, dass der von dem Fußteilverbindungsschwenkbereich 19 getragene Teil 47 des Fußteils 3 etwa horizontal mit der Oberseite des Fußteils 3 nach unten weisend ausgerichtet ist.

In einem ersten Schritt wird der Kipp- und Rückenantrieb 13 betätigt, wobei die Antriebsstange 17 des Kipp- und Rückenantriebs 13 teilweise ausgefahren wird, wie dies in den Fig. 2A-C dargestellt ist. Dadurch verstellt sich die mit der Antriebsstange 17 und den gegenüberliegenden Schwenkbeschlägen 2 verbundene Traverse 15 nach vorne und verstellt dabei den mit der Traverse 15 verbundenen Kippbeschlag 25 in der Richtung der Rückstellkraft eines Federmittels 48 des Kippbeschlags 25. Durch die Verstellung wird der Verbindungshebel 23 über ein Schwenken der Kipphebel 22 nach vorne oben verstellt, da der Montageabschnitt 10 ortsfest an der Seitenwange 8 des Sitzmöbels 1 festgelegt bleibt. Durch die entsprechende Verstellung des Kippbeschlags 25 wird der vordere Abschnitt des Fußteilbeschlags 4, umfassend den Fußteilabschnitt 43, und die Koppelstrebe 27 zusammen mit dem Sitz 7 und dem Rückenbeschlag 26 im vorderen Bereich angehoben. Der Fußteilabschnitt 43 wird so gegenüber der Blende 9 des Sitzmöbels 1 nach oben verstellt. Der Fußteilbeschlag 4 und der Rückenbeschlag 26 bleiben dadurch aber im Wesentlichen unverändert in Bezug auf die Koppelstrebe 27 angeordnet.

Dies ändert sich jedoch nachfolgend durch das Aktivieren des Fußteilantriebs 14, der dadurch seine Antriebsstange 18 ausführt, wie dies in den Fig. 3A-C dargestellt ist. Die Antriebsstange 18 des Fußteilantriebs 14 verschiebt den Fußteilbeschlag 4 mitsamt dem Fußteilabschnitt 43 nach vorne, wobei die Koppelstrebe 27, der Rückenbeschlag 26 und der Kippbeschlag 25 wenigstens im Wesentlichen ihre Stellungen beibehalten. Die mit dem Fußteilantrieb 14 verbundene Traverse 16 ist über eine Übertragungsplatte 49 drehfest gegenüber dem hinteren Parallelhebel 36 mit dem hinteren Parallelhebel 36 verbunden. Es werden somit angetrieben über die Traverse 16 und die Übertragungsplatte 49 die Parallelhebel 36 wenigstens im Wesentlichen parallel zueinander gegenüber der Koppelstrebe 27 nach vorne geschwenkt. Dabei verstellen sich auch der Laschenhebel 41, die Antriebshebel 38 und der Abstandshebel 40 mit nach vorne. Angetrieben über diese Getriebe verstellen sich der Stellhebel 39 und der Steuerhebel 42 in etwa geradlinig nach vorne.

Währenddessen bleiben der Stellhebel 39 und der Steuerhebel 42 in einem Längsabschnitt 50 in einer wenigstens im Wesentlichen horizontalen Querrichtung benachbart und in der Längsrichtung des Schwenkbeschlags 2 annähernd parallel zueinander angeordnet. Der Längsabschnitt 50 erstreckt sich vorliegend, aber nicht zwingend über eine Strecke von zwischen 35 cm und 40 cm, und zwar in einer Längsrichtung des Schwenkbeschlags 2. Wenn das Fußteil 3 die vordere Gebrauchsstellung gemäß den Fig. 3A-C erreicht hat, ist der Längsabschnitt 50 in einem Bereich des Sitzmöbels 1 positioniert, der bezogen auf die Nichtgebrauchsstellung des Fußteils 3 vor dem Fußteil 3, insbesondere vor dem Fußteilverbindungskippbereich 20 angeordnet ist. In dem Längsabschnitt 50 sind der Stellhebel 39 und der Steuerhebel 42 zudem um weniger als 15°, vorliegend um etwa 5° bis 6° gegeneinander geneigt. Vorliegend gilt dies für die tatsächliche Ausgestaltung des Stellhebels 39 und des Steuerhebels 42. Es wäre aber auch denkbar, dass lediglich zwei Geraden um weniger als 15°, beispielsweise um etwa 5° bis 6°, gegeneinander geneigt sind. Eine dieser Geraden erstreckt sich dann durch die endständigen Gelenkverbindungen des Steuerhebels 42, während sich die andere Gerade durch die endständigen Gelenkverbindungen des Stellhebels 39 erstreckt. Dann kommt es auf die tatsächliche Formgebung des Stellhebels 39 und des Steuerhebels 42 weniger an.

Trotz der wenigstens im Wesentlichen parallelen Erstreckung von Stellhebel 39 und Steuerhebel 42 zueinander und trotz des wenigstens im Wesentlichen gemeinsamen Verschiebens von Stellhebel 39 und Steuerhebel 42 werden der Stellhebel 39 und der Steuerhebel 42 in gewissem Maße relativ zueinander verstellt. Diese geringfügige Verstellung wird im Fußteilabschnitt 43 in ein erhebliches Verstellen des Fußteilverbindungsschwenkbereichs 19 und des Fußteilverbindungskippbereichs 20 umgesetzt. Ausgehend von der hinteren Stellung des Schwenkbeschlags 2 gemäß den Fig. 2A-C wird der Fußteilverbindungsschwenkbereich 19 zunächst geringfügig nach hinten oben angehoben, insbesondere während der Fußteilverbindungsschwenkbereich 19 über die Blende 9 des Sitzmöbels 1 hinüber nach vorne verschoben wird. Erst nachdem der Stellhebel 39 und der Steuerhebel 42 über etwa ein Drittel bis zwei Drittel, insbesondere etwa die Hälfte, des gesamten Verstellwegs von Stellhebel 39 und Steuerhebel 42 nach vorne verschoben worden sind, wird die weitere Verstellung des Stellhebels 39 und des Steuerhebels 42 nach vorne in ein Schwenken des Fußteilverbindungsschwenkbereichs 19 um etwa 180° nach vorne oben und ein Kippen des Fußteilverbindungskippbereichs 20 um etwa 90° nach vorne oben umgesetzt. Der Benutzer des Sitzmöbels 1 kann nun bequem seine Beine auf das Fußteil 3 in der Gebrauchsstellung ablegen. Die dabei auf den Schwenkbeschlag 2 wirkenden Kräfte werden teilweise über das ortsfest an der Koppelstrebe 27 festgelegte Stützelement 45 abgeleitet, auf dem der hintere Bereich des Stellhebels 39 aufliegt. In der Nichtgebrauchsstellung liegt der vordere Bereich des Stellhebels 39 zusammen mit dem Steuerhebel 42 auf dem Stützelement 45 auf, um das Fußteil 3 sicher in Position zu halten.

Um eine bedarfsweise noch bequemere Position aus dem Sitzmöbel 1 einnehmen zu können, kann der Benutzer die Rückenlehne 5 aus der aufrechteren Stellung in eine flachere Stellung verstellen. Hierzu wird die Antriebsstange 17 des Kipp- und Rückenantriebs 13 weiter nach vorne ausgefahren. Dies führt nicht nur zu einem Neigen der Rückenlehne 5 nach hinten, sondern auch zu einem Verschieben der Koppelstrebe 27 mitsamt dem Fußteilbeschlag 4 und der Rückenlehne 5 nach vorne gegenüber dem Montageabschnitt 10 des Schwenkbeschlags 2. Die Verstellung erfolgt gegen die Rückstellkraft eines Federmittels 51 des Rückenbeschlags 26. Das Sitzmöbel 1 gelangt auf diese Weise in die in den Fig. 4A-C dargestellte Stellung mit dem Fußteil 3 in einer Gebrauchsstellung und der Rückenlehne 5 in einer flacheren Ausrichtung.

Das Sitzmöbel 1 und der Schwenkbeschlag 2 können aus der in den Fig. 4A-C dargestellten Stellung in umgekehrter Weise wieder in die in den Fig. 1A-C dargestellte Stellung zurückverstellt werden.

### Bezugszeichenliste

- 1: Sitzmöbel
- 2: Schwenkbeschlag
- 3: Fußteil
- 4: Fußteilbeschlag
- 5: Rückenlehne
- 6: Chassis
- 7: Sitz
- 8: Seitenwange
- 9: Blende
- 10: Montageabschnitt
- 11: Querträger
- 12: Querträger
- 13: Kipp- und Rückenantrieb
- 14: Fußteilantrieb
- 15: Traverse
- 16: Traverse
- 17: Antriebsstange
- 18: Antriebsstange
- 19: Fußteilverbindungsschwenkbereich
- 20: Fußteilverbindungskippbereich
- 21: Brett
- 22: Kipphebel
- 23: Verbindungshebel
- 24: Viergelenkkette
- 25: Kippbeschlag
- 26: Rückenbeschlag
- 27: Koppelstrebe
- 28: Sitzabschnitt
- 29a-c: Schwenkhebel
- 30: Viergelenkkette
- 31: Koppelhebel
- 32a-b: Übertragungshebel
- 33: Viergelenkkette
- 34: Viergelenkkette
- 35: Rückenabschnitt
- 36: Parallelhebel
- 37: Gelenkverbindung
- 38: Antriebshebel
- 39: Stellhebel
- 40: Abstandshebel
- 41: Laschenhebel
- 42: Steuerhebel
- 43: Fußteilabschnitt
- 44: Lenkerhebel
- 45: Stützelement
- 46: Teil des Fußteils
- 47: Teil des Fußteils
- 48: Federmittel Kipp
- 49: Übertragungsplatte
- 50: Längsabschnitt
- 51: Federmittel
- 52: Stützhebel

## Patentansprüche

1. Sitzmöbel (1) mit einem Chassis (6), zwei Seitenwangen (8) und wenigstens einem Schwenkbeschlag (2), wobei der Schwenkbeschlag (2) über einen Montageabschnitt (10) am Chassis (6) montiert ist, wobei die Seitenwangen (8) über eine ortsfeste und durchgehende Blende (9) verbunden sind, wobei der Schwenkbeschlag (2) zum Verstellen eines Fußteils (3) von einer eingezogenen Nichtgebrauchsstellung in eine ausgefahrene Gebrauchsstellung ausgebildet ist, wobei der Schwenkbeschlag (2) einen Fußteilabschnitt (43) zur Montage des Fußteils (3) und einen Fußteilbeschlag (4) zum Verstellen des Fußteils (3) aufweist, wobei der Fußteilabschnitt (43) einen in der Gebrauchsstellung vorderen und in der Nichtgebrauchsstellung hinteren Fußteilverbindungsschwenkbereich (19) und einen in der Gebrauchsstellung hinteren und in der Nichtgebrauchsstellung vorderen Fußteilverbindungskippbereich (20) aufweist, wobei der Fußteilverbindungsschwenkbereich (19) und der Fußteilverbindungskippbereich (20) über einen Stellhebel (39) und einen Steuerhebel (42) des Fußteilbeschlags (4) gehalten und gegeneinander verstellbar sind, wobei sich der Stellhebel (39) und der Steuerhebel (42) während des gesamten Verstellens von der Nichtgebrauchsstellung in die Gebrauchsstellung und zurück in einem gemeinsamen, sich wenigstens über 20 cm in Längsrichtung des Schwenkbeschlags (2) erstreckenden Längsabschnitt (50) in einer Richtung wenigstens im Wesentlichen senkrecht zum Stellhebel (39) und/oder zum Steuerhebel (42) benachbart zueinander erstreckend angeordnet sind, wobei der Längsabschnitt (50) in der Gebrauchsstellung vor dem Fußteilverbindungskippbereich (20) in der Nichtgebrauchsstellung angeordnet ist und wobei in dem Längsabschnitt (50) die Längserstreckung des Stellhebels (39) um weniger als 15° gegenüber der Längserstreckung des Steuerhebels (42) geneigt ist,
**dadurch gekennzeichnet, dass**
der Fußteilabschnitt (43) in der Nichtgebrauchsstellung wenigstens abschnittsweise in horizontaler Richtung hinter der Blende (9) angeordnet ist.

2. Sitzmöbel nach Anspruch 1,
**dadurch gekennzeichnet, dass**
der Schwenkbeschlag (2), vorzugsweise der Längsabschnitt (50), in der Gebrauchsstellung über der Blende (9) angeordnet ist.

3. Sitzmöbel nach Anspruch 1 oder 2,
**dadurch gekennzeichnet, dass**
zwei an gegenüberliegenden Seiten des Chassis (6) vorgesehene und mit dem Chassis (6) an gegenüberliegenden Seiten verbundene Schwenkbeschläge (2) nach einem der Ansprüche 1 bis 14 vorgesehen sind und die Fußteilabschnitte (43) in der Nichtgebrauchsstellung gemeinsam ein wenigstens abschnittsweise in horizontaler Richtung hinter der Blende (9) angeordnetes Fußteil (3) tragen und dass, vorzugsweise, die beiden Schwenkbeschläge (2), vorzugsweise die Längsabschnitte (50) der Schwenkbeschläge (2), in der Gebrauchsstellung über der Blende (9) angeordnet sind.

4. Sitzmöbel nach einem der Ansprüche 1 bis 3,
**dadurch gekennzeichnet, dass**
ein mit dem Fußteilbeschlag (4) zum Verstellen des Fußteils (3) gekoppelter motorischer Fußteilantrieb (14) und/oder ein mit dem Kippbeschlag (25) zum Kippen des Kippbeschlags (25) und/oder mit dem Rückenbeschlag (26) zum Verstellen der Rückenlehne (5) gekoppelter Kipp- und/oder Rückenantrieb (13) vorgesehen ist.

5. Sitzmöbel nach einem der Ansprüche 1 bis 4,
**dadurch gekennzeichnet, dass**
sich der Längsabschnitt (50) über wenigstens 25 cm, vorzugsweise über wenigstens 30 cm, insbesondere über wenigstens 35 cm, erstreckt und/oder dass in dem Längsabschnitt (50) die Längserstreckung des Stellhebels (39) um weniger als 12°, vorzugsweise weniger als 10°, insbesondere wenigster als 8°, gegenüber der Längserstreckung des Steuerhebels (42) geneigt ist.

6. Sitzmöbel nach einem der Ansprüche 1 bis 5,
**dadurch gekennzeichnet, dass**
der Fußteilverbindungskippbereich (20), der Fußteilverbindungsschwenkbereich (19), der Stellhebel (39) und der Steuerhebel (42) über eine Fünfgelenkkette miteinander verbunden sind und dass, vorzugsweise, die Fünfgelenkkette einen den Steuerhebel (42) unter Umgehung des Fußteilverbindungskippbereichs (20) direkt mit dem Fußteilverbindungsschwenkbereich (19) verbindenden Lenkerhebel (44) aufweist.

7. Sitzmöbel nach einem der Ansprüche 1 bis 6,
**dadurch gekennzeichnet, dass**
der Fußteilbeschlag (4) über einen Kippbeschlag (25) zum Kippen des Fußteilbeschlags (4) gegenüber dem Montageabschnitt (10) verstellbar am Montageabschnitt (10) festgelegt ist und dass, vorzugsweise, der Montageabschnitt (10) als Teil des Kippbeschlags (25) ausgebildet ist und/oder der Montageabschnitt (10) und der Kippbeschlag (25) eine Viergelenkkette (24), insbesondere umfassend zwei Kipphebel (22) und einen Verbindungshebel (23), bilden und/oder der Kippbeschlag (25), insbesondere über den Verbindungshebel (23), mit einem Rückenbeschlag (26) zum Verstellen einer Rückenlehne (5) von einer aufrechteren Stellung in eine flachere Stellung relativ zum Chassis (6) und zurück verbunden ist.

8. Sitzmöbel nach Anspruch 7,
**dadurch gekennzeichnet, dass**
der Kippbeschlag (25) zum Kippen des Fußteilbeschlags (4) und/oder der Rückenbeschlag (26) zum Verstellen der Rückenlehne (5) motorisch angetrieben ist und dass, vorzugsweise, der motorische Antrieb (13) ausgebildet ist, um aus der Nichtgebrauchsstellung zunächst den Kippbeschlag (25) zum Kippen des Fußteilbeschlags (4) zu verstellen und anschließend den Rückenbeschlag (26) aus der aufrechteren Stellung in eine flachere Stellung zu verstellen.

9. Sitzmöbel nach einem der Ansprüche 7 oder 8,
**dadurch gekennzeichnet, dass**
der Kippbeschlag (25) oder der Rückenbeschlag (26) eine gemeinsame Koppelstrebe (27) mit dem Fußteilbeschlag (4) aufweist und dass, vorzugsweise, ortsfest zur Koppelstrebe (27) ein Sitzabschnitt (28) zur relativ zum Chassis (6) verstellbaren Montage eines Sitzes (7) vorgesehen ist.

10. Sitzmöbel nach einem der Ansprüche 7 bis 9,
**dadurch gekennzeichnet, dass**
der Rückenbeschlag (26) den Verbindungshebel (23) über eine Viergelenkkette (30) und eine Viergelenkkette (33) mit der Koppelstrebe (27) verbindet und/oder ein Rückenabschnitt (35) zum Montieren einer Rückenlehne (5) über eine Viergelenkkette (34) mit der Koppelstrebe (27) verbunden ist und dass, vorzugsweise, die Viergelenkkette (34) zur Anbindung des Rückenabschnitts (35) an die Koppelstrebe (27) und die Viergelenkkette (33) zur Anbindung des Verbindungshebels (23) an die Koppelstrebe (27) einen gemeinsamen Übertragungshebel (32) aufweisen.

11. Sitzmöbel nach einem der Ansprüche 9 oder 10,
**dadurch gekennzeichnet, dass**
der Fußteilbeschlag (4) über eine Fünfgelenkkette mit der Koppelstrebe (27) verbunden ist und, vorzugsweise, die Fünfgelenkkette mit zwei stets wenigstens im Wesentlichen parallel zueinander ausgerichteten Parallelhebeln (36) an der Koppelstrebe (27) angebunden ist und dass, vorzugsweise,
jeder Parallelhebel (36) über zwei Gelenkverbindungen (37) über einem separaten Antriebshebel (38) mit dem Stellhebel (39) verbunden ist und, vorzugsweise, die beiden Antriebshebel (38) über zwei Gelenkverbindungen mit einem gemeinsamen Abstandshebel (40) verbunden sind.

12. Sitzmöbel nach Anspruch 11,
**dadurch gekennzeichnet, dass**
ein Antriebshebel (28) wenigstens im Wesentlichen Z-förmig mit einem oberen, mit dem Stellhebel (39) verbundenen Schenkel, mit einem unteren, mit dem Parallelhebel (36) verbundenen Schenkel und mit einem mit dem oberen Schenkel und dem unteren Schenkel verbundenen zentralen Schenkel ausgebildet ist und dass der Verbindungsbereich des zentralen Schenkels und des oberen Schenkels gelenkig an dem Steuerhebel (39) angelenkt ist.

13. Sitzmöbel nach Anspruch 12,
**dadurch gekennzeichnet, dass**
der Verbindungsbereich des zentralen Schenkels und des unteren Schenkels gelenkig an dem Abstandshebel (40) angelenkt ist und/oder dass ein Gelenk, insbesondere das Gelenk mit dem Abstandshebel (40), der Fünfgelenkkette des Fußteilbeschlags (4) an dem Verbindungsbereich des zentralen Schenkels und des unteren Schenkels vorgesehen ist.

14. Sitzmöbel nach einem der Ansprüche 1 bis 13,
**dadurch gekennzeichnet, dass**
der Fußteilbeschlag (4) zum Verstellen des Fußteils (3) motorisch angetrieben ist und dass, vorzugsweise, der Fußteilbeschlag (4) über einen motorischen Fußteilantrieb (14) und der Kippbeschlag (25) und/oder der Rückenbeschlag (26) über einen motorischen Kipp- und/oder Rückenantrieb (13) angetrieben ist.

## Claims

1. Seating furniture (1) comprising a chassis (6), two side panels (8), and at least one pivot fitting (2), wherein the pivot fitting (2) is mounted to the chassis (6) via a mounting section (10), wherein the side panels (8) are connected by a fixed and continuous cover (9), wherein the pivot fitting (2) is designed to adjust a footrest (3) from a retracted non-use position to an extended use position, wherein the pivot fitting (2) comprises a footrest section (43) for mounting the footrest (3) and a footrest fitting (4) for adjusting the footrest (3), wherein the footrest section (43) comprises a footrest connection pivot area (19) which is located at the front in the use position and at the rear in the non-use position, and a footrest connection tilt area (20) which is located at the rear in the use position and at the front in the non-use position, wherein the footrest connection pivot area (19) and the footrest connection tilt area (20) are held and adjustable relative to each other via an adjusting lever (39) and a control lever (42) of the footrest fitting (4), wherein the adjusting lever (39) and the control lever (42) are arranged adjacent to each other during the entire adjustment from the non-use position to the use position and back, in a common longitudinal section (50) extending at least 20 cm in the longitudinal direction of the pivot fitting (2), in a direction at least substantially perpendicular to the adjusting lever (39) and/or the control lever (42), wherein the longitudinal section (50) in the use position is arranged in front of the footrest connection tilt area (20) in the non-use position, and wherein in the longitudinal section (50) the longitudinal extension of the adjusting lever (39) is inclined by less than 15° relative to the longitudinal extension of the control lever (42),
**characterized in that**
the footrest section (43) in the non-use position is arranged at least in sections horizontally behind the cover (9).

2. Seating furniture according to claim 1,
**characterized in that**
the pivot fitting (2), preferably the longitudinal section (50), is arranged above the cover (9) in the use position.

3. Seating furniture according to claim 1 or 2,
**characterized in that**
two pivot fittings (2) provided on opposite sides of the chassis (6) and connected to the chassis (6) on opposite sides are provided according to one of claims 1 to 14, and the footrest sections (43) in the non-use position jointly support a footrest (3) arranged at least in sections horizontally behind the cover (9), and that, preferably, the two pivot fittings (2), preferably the longitudinal sections (50) of the pivot fittings (2), are arranged above the cover (9) in the use position.

4. Seating furniture according to one of claims 1 to 3,
**characterized in that**
a motorized footrest drive (14) coupled to the footrest fitting (4) for adjusting the footrest (3) and/or a tilt and/or backrest drive (13) coupled to the tilt fitting (25) for tilting the tilt fitting (25) and/or to the backrest fitting (26) for adjusting the backrest (5) is provided.

5. Seating furniture according to one of claims 1 to 4,
**characterized in that**
the longitudinal section (50) extends over at least 25 cm, preferably over at least 30 cm, in particular over at least 35 cm, and/or that in the longitudinal section (50) the longitudinal extension of the adjusting lever (39) is inclined by less than 12°, preferably less than 10°, in particular less than 8°, relative to the longitudinal extension of the control lever (42).

6. Seating furniture according to one of claims 1 to 5,
**characterized in that**
the footrest connection tilt area (20), the footrest connection pivot area (19), the adjusting lever (39), and the control lever (42) are connected to each other via a five-bar linkage, and that, preferably, the five-bar linkage comprises a steering lever (44) connecting the control lever (42) directly to the footrest connection pivot area (19), bypassing the footrest connection tilt area (20).

7. Seating furniture according to one of claims 1 to 6,
**characterized in that**
the footrest fitting (4) is adjustably fixed to the mounting section (10) via a tilt fitting (25) for tilting the footrest fitting (4) relative to the mounting section (10), and that, preferably, the mounting section (10) is designed as part of the tilt fitting (25) and/or the mounting section (10) and the tilt fitting (25) form a four-bar linkage (24), in particular comprising two tilt levers (22) and a connecting lever (23), and/or the tilt fitting (25), in particular via the connecting lever (23), is connected to a backrest fitting (26) for adjusting a backrest (5) from a more upright position to a flatter position relative to the chassis (6) and back.

8. Seating furniture according to claim 7,
**characterized in that**
the tilt fitting (25) for tilting the footrest fitting (4) and/or the backrest fitting (26) for adjusting the backrest (5) is motor-driven, and that, preferably, the motor drive (13) is designed to first adjust the tilt fitting (25) for tilting the footrest fitting (4) from the non-use position and then to adjust the backrest fitting (26) from the more upright position to a flatter position.

9. Seating furniture according to one of claims 7 or 8,
**characterized in that**
the tilt fitting (25) or the backrest fitting (26) has a common coupling bar (27) with the footrest fitting (4), and that, preferably, a seat section (28) for adjustably mounting a seat (7) relative to the chassis (6) is provided fixed to the coupling bar (27).

10. Seating furniture according to one of claims 7 to 9,
**characterized in that**
the banckrest fitting (26) connects the connecting lever (23) to the coupling bar (27) via a four-bar linkage (30) and a four-bar linkage (33) and/or a backrest section (35) for mounting a backrest (5) is connected to the coupling bar (27) via a four-bar linkage (34), and that, preferably, the four-bar linkage (34) for connecting the backrest section (35) to the coupling bar (27) and the four-bar linkage (33) for connecting the connecting lever (23) to the coupling bar (27) have a common transmission lever (32).

11. Seating furniture according to one of claims 9 or 10,
**characterized in that**
the footrest fitting (4) is connected to the coupling bar (27) via a five-bar linkage, and, preferably, the five-bar linkage is connected to the coupling bar (27) with two parallel levers (36) that are always at least substantially parallel to each other, and that, preferably, each parallel lever (36) is connected to the adjusting lever (39) via two joint connections (37) via a separate drive lever (38), and, preferably, the two drive levers (38) are connected to a common spacer lever (40) via two joint connections.

12. Seating furniture according to claim 11,
**characterized in that**
a drive lever (28) is formed at least substantially Z-shaped with an upper leg connected to the adjusting lever (39), a lower leg connected to the parallel lever (36), and a central leg connected to the upper leg and the lower leg, and that the connection area of the central leg and the upper leg is articulated to the control lever (39).

13. Seating furniture according to claim 12,
**characterized in that**
the connection area of the central leg and the lower leg is articulated to the spacer lever (40) and/or that a joint, in particular the joint with the spacer lever (40), of the five-bar linkage of the footrest fitting (4) is provided at the connection area of the central leg and the lower leg.

14. Seating furniture according to one of claims 1 to 13,
**characterized in that**
the footrest fitting (4) for adjusting the footrest (3) is motor-driven and that, preferably, the footrest fitting (4) is driven by a motorized footrest drive (14) and the tilt fitting (25) and/or the backrest fitting (26) is driven by a motorized tilt and/or backrest drive (13).

## Revendications

1. Meuble d'assise (1) comprenant un châssis (6), deux joues latérales (8) et au moins un ferrure pivotante (2), la ferrure pivotante (2) étant montée sur le châssis (6) via une section de montage (10), les joues latérales (8) étant reliées par un panneau fixe et continu (9), la ferrure pivotante (2) étant conçue pour déplacer un repose-pieds (3) d'une position rentrée de non-utilisation à une position sortie d'utilisation, la ferrure pivotante (2) comprenant une section de repose-pieds (43) pour le montage du repose-pieds (3) et une ferrure de repose-pieds (4) pour le réglage du repose-pieds (3), la section de repose-pieds (43) comportant une zone de liaison pivotante du repose-pieds (19), qui est située à l'avant en position d'utilisation et à l'arrière en position de non-utilisation, ainsi qu'une zone de liaison basculante du repose-pieds (20), qui est située à l'arrière en position d'utilisation et à l'avant en position de non-utilisation, la zone de liaison pivotante du repose-pieds (19) et la zone de liaison basculante du repose-pieds (20) étant maintenues et réglables l'une par rapport à l'autre via un levier de réglage (39) et un levier de commande (42) de la ferrure de repose-pieds (4), le levier de réglage (39) et le levier de commande (42) étant disposés l'un à côté de l'autre pendant tout le déplacement de la position de non-utilisation à la position d'utilisation et retour, dans une section longitudinale commune (50) s'étendant sur au moins 20 cm dans la direction longitudinale de la ferrure pivotante (2), dans une direction au moins sensiblement perpendiculaire au levier de réglage (39) et/ou au levier de commande (42), la section longitudinale (50) en position d'utilisation étant disposée devant la zone de liaison basculante du repose-pieds (20) en position de non-utilisation, et dans la section longitudinale (50), l'extension longitudinale du levier de réglage (39) étant inclinée de moins de 15° par rapport à l'extension longitudinale du levier de commande (42),
**caractérisé en ce que**
la section de repose-pieds (43) en position de non-utilisation est disposée au moins par sections horizontalement derrière le panneau (9).

2. Meuble d'assise selon la revendication 1,
**caractérisé en ce que**
la ferrure pivotante (2), de préférence la section longitudinale (50), est disposée au-dessus du panneau (9) en position d'utilisation.

3. Meuble d'assise selon la revendication 1 ou 2,
**caractérisé en ce que**
deux ferrures pivotantes (2) prévues sur des côtés opposés du châssis (6) et reliées au châssis (6) sur des côtés opposés sont prévues selon l'une des revendications 1 à 14, et les sections de repose-pieds (43) en position de non-utilisation supportent ensemble un repose-pieds (3) disposé au moins par sections horizontalement derrière le panneau (9), et, de préférence, les deux ferrures pivotantes (2), de préférence les sections longitudinales (50) des ferrures pivotantes (2), sont disposées au-dessus du panneau (9) en position d'utilisation.

4. Meuble d'assise selon l'une des revendications 1 à 3,
**caractérisé en ce**
**qu'**un entraînement motorisé de repose-pieds (14) couplé à la ferrure de repose-pieds (4) pour le réglage du repose-pieds (3) et/ou un entraînement motorisé de basculement et/ou de dossier (13) couplé à la ferrure de basculement (25) pour le basculement de la ferrure de basculement (25) et/ou à la ferrure de dossier (26) pour le réglage du dossier (5) est prévu.

5. Meuble d'assise selon l'une des revendications 1 à 4,
**caractérisé en ce que**
la section longitudinale (50) s'étend sur au moins 25 cm, de préférence sur au moins 30 cm, en particulier sur au moins 35 cm, et/ou que dans la section longitudinale (50), l'extension longitudinale du levier de réglage (39) est inclinée de moins de 12°, de préférence de moins de 10°, en particulier de moins de 8°, par rapport à l'extension longitudinale du levier de commande (42).

6. Meuble d'assise selon l'une des revendications 1 à 5,
**caractérisé en ce que**
la zone de liaison basculante du repose-pieds (20), la zone de liaison pivotante du repose-pieds (19), le levier de réglage (39) et le levier de commande (42) sont reliés entre eux par une chaîne à cinq articulations, et, de préférence, la chaîne à cinq articulations comprend un levier de direction (44) reliant directement le levier de commande (42) à la zone de liaison pivotante du repose-pieds (19), en contournant la zone de liaison basculante du repose-pieds (20).

7. Meuble d'assise selon l'une des revendications 1 à 6,
**caractérisé en ce que**
la ferrure de repose-pieds (4) est fixée de manière réglable à la section de montage (10) via une ferrure de basculement (25) pour le basculement de la ferrure de repose-pieds (4) par rapport à la section de montage (10), et, de préférence, la section de montage (10) est formée comme partie de la ferrure de basculement (25) et/ou la section de montage (10) et la ferrure de basculement (25) forment une chaîne à quatre articulations (24), comprenant en particulier deux leviers de basculement (22) et un levier de liaison (23), et/ou la ferrure de basculement (25), en particulier via le levier de liaison (23), est reliée à une ferrure de dossier (26) pour le réglage d'un dossier (5) d'une position plus droite à une position plus plate par rapport au châssis (6) et retour.

8. Meuble d'assise selon la revendication 7,
**caractérisé en ce que**
la ferrure de basculement (25) pour le basculement de la ferrure de repose-pieds (4) et/ou la ferrure de dossier (26) pour le réglage du dossier (5) est entraînée par moteur, et, de préférence, l'entraînement motorisé (13) est conçu à partir de la position de non-utilisation, d'abord déplacer la ferrure de basculement (25) afin de basculer la ferrure de repose-pieds (4), puis déplacer la ferrure de dossier (26) de la position plus droite à une position plus plate.

9. Meuble d'assise selon l'une des revendications 7 ou 8,
**caractérisé en ce que**
la ferrure de basculement (25) ou la ferrure de dossier (26) présente une barre de couplage (27) commune avec la ferrure de repose-pieds (4), et, de préférence, une section d'assise (28) pour le montage réglable d'une assise (7) par rapport au châssis (6) est fixée à la barre de couplage (27).

10. Meuble d'assise selon l'une des revendications 7 à 9,
**caractérisé en ce que**
la ferrure de dossier (26) relie le levier de liaison (23) à la barre de couplage (27) via une chaîne à quatre articulations (30) et une chaîne à quatre articulations (33) et/ou une section de dossier (35) pour le montage d'un dossier (5) est reliée à la barre de couplage (27) via une chaîne à quatre articulations (34),et, de préférence, la chaîne à quatre articulations (34) pour la liaison de la section de dossier (35) à la barre de couplage (27) et la chaîne à quatre articulations (33) pour la liaison du levier de liaison (23) à la barre de couplage (27) présentent un levier de transmission commun (32).

11. Meuble d'assise selon l'une des revendications 9 ou 10,
**caractérisé en ce que**
la ferrure de repose-pieds (4) est reliée à la barre de couplage (27) par une chaîne à cinq articulations, et, de préférence,
la chaîne à cinq articulations est reliée à la barre de couplage (27) avec deux leviers parallèles (36) toujours au moins sensiblement parallèles l'un à l'autre, et, de préférence, chaque levier parallèle (36) est relié au levier de réglage (39) par deux articulations (37) via un levier d'entraînement séparé (38), et, de préférence, les deux leviers d'entraînement (38) sont reliés à un levier d'écartement (40) commun par deux articulations.

12. Meuble d'assise selon la revendication 11,
**caractérisé en ce**
**qu'**un levier d'entraînement (28) est formé au moins sensiblement en forme de Z avec une branche supérieure reliée au levier de réglage (39), une branche inférieure reliée au levier parallèle (36) et une branche centrale reliée à la branche supérieure et à la branche inférieure, et que la zone de liaison de la branche centrale et de la branche supérieure est articulée au levier de commande (39).

13. Meuble d'assise selon la revendication 12,
**caractérisé en ce que**
la zone de liaison de la branche centrale et de la branche inférieure est articulée au levier d'écartement (40) et/ou qu'une articulation, en particulier l'articulation avec le levier d'écartement (40), de la chaîne à cinq articulations de la ferrure de repose-pieds (4) est prévue à la zone de liaison de la branche centrale et de la branche inférieure.

14. Meuble d'assise selon l'une des revendications 1 à 13,
**caractérisé en ce que**
la ferrure de repose-pieds (4) pour le réglage du repose-pieds (3) est entraînée par moteur et que, de préférence, la ferrure de repose-pieds (4) est entraînée par un entraînement motorisé de repose-pieds (14) et la ferrure de basculement (25) et/ou la ferrure de dossier (26) sont entraînées par un entraînement motorisé de basculement et/ou de dossier (13).
